# EUROPÄISCHE PATENTSCHRIFT

(11) **EP 2 828 840 B1**
(45) Veröffentlichungstag und Bekanntmachung des Hinweises auf die Patenterteilung: **17.07.2024**
(21) Anmeldenummer: 13711373.4
(22) Anmeldetag: 21.03.2013
(51) Int. Cl.: B61G 5/06, G08C 17/06

(54) **KONTAKTLOSER STECKER**
CONTACTLESS CONNECTOR
CONNECTEUR SANS CONTACT

(30) Priorität: 21.03.2012 DE 102012204556
(43) Veröffentlichungstag der Anmeldung: 28.01.2015
(73) Patentinhaber: Schleifring GmbH, 82256 Fürstenfeldbruck (DE)
(72) Erfinder: KRUMME, Nils, 82340 Feldafing (DE); WEITHMANN, Herbert, 80999 München (DE); STEFFENS, Holger, 80993 München (DE)
(74) Vertreter: Lohr, Jöstingmeier & Partner
(86) Internationale Anmeldenummer: PCT/EP2013/055959
(87) Internationale Veröffentlichungsnummer: WO 2013/139922

(56) Entgegenhaltungen:
- WO-A1-03/023731
- DE-A1- 102004 037 849
- DE-A1- 102007 054 592
- DE-A1- 4 242 649
- DE-U1- 29 701 164
- US-A1- 2007 141 860

## Beschreibung

### Technisches Gebiet

Die Erfindung betrifft einen kontaktlosen Steckverbinder, insbesondere einen kontaktlosen Steckverbinder für hochfrequente Signale.

### Stand der Technik

In der GB 2 149 548 A ist ein Kontaktloser elektronischer Steckverbinder offenbart. Es werden hier über kapazitive Koppelflächen sowohl ein Wechselsignal zur Energieversorgung als auch darauf moduliert Daten übertragen. Nachteilig an dieser Anordnung ist die geringe Bandbreite.

In der EP 1 762 455 B1 ist eine Mittelpufferkupplung mit einer Antenne zur drahtlosen Signalübertragung offenbart. Es wird hier mittels einer Scheibenmonopolantenne and Signal auf einem Träger im Gigahertz Bereich übertragen. Nachteil dieser Anordnung ist die relativ komplexe Schaltungstechnik zur Modulation und Demodulation des Signals, sowie die geringe relative Bandbreite der Scheibenmonopolantenne.

Die WO 03/023731 A1 beschreibt einen Drehübertrager zur hochfrequenten differentiellen Übertragung von Daten zwischen relativ zueinander rotierenden Maschinenteilen.

Die DE 10 2007 054 592 A1 offenbart einen Steckverbinder insbesondere für medizinische Anwendungen, welcher zwei Funktionselemente zur Signal- oder Leistungsübertragung kapazitiv verbindet.

### Darstellung der Erfindung

Der Erfindung liegt die Aufgabe zugrunde, einen kontaktlosen Stecker bzw. eine kontaktlose Steckverbindung derart auszugestalten, dass hochfrequente Signale mit hoher Bandbreite übertragen werden können. Gleichzeitig soll der kontaktlose Steckverbinder eine einfache Bauform mit geringen Herstellungskosten haben, welche gleichzeitig robust und zuverlässig in der Anwendung ist.

Diese Aufgabe wird durch einen Steckverbinder nach dem unabhängigen Patentanspruch gelöst. Vorteilhafte Ausgestaltungen der Erfindung sind in den Unteransprüchen angegeben.

Eine Ausgestaltung der Erfindung betrifft eine Zugkupplungseinrichtung mit einem kontaktlosen Stecker. Derartige Zugkupplungseinrichtungen werden bevorzugt bei Schienenfahrzeugen wie Eisenbahnzügen, Trambahnen etc. eingesetzt. Weiterhin betrifft die Erfindung einen kontaktlosen Stecker zum universellen Einsatz, bevorzugt in Industrieanlagen, jedoch mit Ausnahme zum Einsatz in Zugkupplungseinrichtungen.

Die Zugkupplungseinrichtungen beziehen sich insbesondere auf automatische Mittelpufferkupplungen für mehrgliedrigen Schienenfahrzeuge, wie sie beispielsweise in der EP 1 762 455 offenbart sind.

Gemäss der Erfindung weist der Steckverbinder wenigstens ein Paar kapazitiver Koppelflächen auf, wobei diese Koppelflächen mit einem Differenzsignal beaufschlagt werden. Bevorzugt ist innerhalb des Steckverbinders eine Schaltungsanordnung mit wenigstens einem Sender und/oder Empfänger, welcher mit den Koppelflächen verbunden ist. Besonders bevorzugt sind innerhalb des Steckverbinders ein Sender und ein Empfänger. Damit können bidirektional Signale übertragen werden. So ist der Sender mit einem paar Sendekoppelflächen verbunden, während der Empfänger mit einem paar Empfangskoppelflächen verbunden ist. Zur Signalübertragung wird nun ein erster Steckverbinder mit einem zweiten Steckverbinder verbunden. Bevorzugterweise sind die beiden Steckverbinder gleich aufgebaut. Hierzu ist eine entsprechende Anordnung der Sendekoppelflächen und der Empfangskoppelflächen notwendig, um von einer Sendekoppelfläche des ersten Steckverbinders zu einer Empfangskoppelfläche des zweiten Steckverbinders und umgekehrt Signale zu übertragen.

Grundsätzlich sind die Koppelflächen elektrisch leitfähige Flächen auf einem isolierenden Träger, beispielsweise einer Leiterplatte. Die Wirkung der Koppelflächen basiert auf einer kapazitiven Verkopplung der Flächen. Die Koppelflächen sind zur breitbandigen Signalübertragung geeignet. Sie müssen also nicht mit ihre Geometrie auf das zu übertragende Signal abgestimmt werden. Durch die Differenzsignalübertragung entfallen die Masseprobleme, welche sonst bei derartigen Anordnungen auftreten. Es ist hier keine separate Masseverbindung notwendig. Die Differenz Signalübertragung selbst ist äußerst robust und unempfindlich gegen Störungen. Ebenso ist die Abstrahlung hochfrequenter Energie in den Raum relativ gering.

Gemäss der Erfindung ist der Steckverbinder hermaphroditisch.

Gemäss der Erfindung ist der Steckverbinder zur Übertragung differenzierter Signale ausgelegt. Hierbei ist für jedes Signal eine Koppelfläche für das nicht invertierte Signal sowie eine Koppelfläche für das invertierte Signal vorgesehen. Grundsätzlich können die Koppelflächen zwischen invertierten und nicht invertierten Signalen vertauscht werden.

Bevorzugt erfolgt die Anordnung der Koppelflächen so, dass der kapazitive Einfluss der Nachbarflächen kompensiert wird.

Besonders bevorzugt befinden sich die Koppelflächen eines Steckverbinders in einer Ebene.

Erfindungsgemäß sind die Koppelflächen als Kreisflächensegmente ausgeführt.

Erfindungsgemäss sind die Koppelflächen achsensymmetrisch bzw. spiegelsymmetrich, bevorzugt sind sie achsensymmetrisch über zwei Achsen.

Besonders bevorzugt sind die Koppelflächen punktsymmetrisch um einen Kreismittelpunkt ausgeführt.

In einer weiteren Ausführungsform der Erfindung sind Masseleitungen bzw. Masseflächen zwischen den Koppelflächen und/oder am Rand der Koppelflächen vorgesehen.

In der weiteren vorteilhaften Ausführungsform sind Magnete zur Ausrichtung der Koppelflächen vorgesehen. Zur besseren Steuerung des magnetischen Flusses kann auch noch ein Joch aus einem weichmagnetischen Material verwendet werden.

In einer weiteren vorteilhaften Ausgestaltung sind die Koppelflächen in unterschiedlichen Ebenen angeordnet. Dies erlaubt eine Polarisierung des Steckverbinders und ermöglicht einen größeren Abstand zwischen den unterschiedlichen Koppelflächen und führt somit zu einer erhöhten Übersprechdämpfung. Weiterhin ist es besonders bevorzugt, wenn die Empfangskoppelflächen eine kleinere Fläche als die ihnen zugeordneten Sendekoppelflächen aufweisen. Dadurch können Störungen auf die Empfangskoppelflächen wesentlich reduziert werden. Zudem wird eine Toleranz gegenüber Positionsabweichungen der Empfangskoppelflächen gegenüber den Sendekoppelflächen erreicht.

In einer weiteren Ausgestaltung der Erfindung können die Steckverbinder und/oder die Koppelflächen beheizt werden. Dies kann insbesondere durch Widerstände und/oder PTCs bevorzugt auf der Rückseite der Kontaktflächen erfolgen. Damit kann wirkungsvoll eine Feuchtigkeitsbildung in den Steckern verhindert werden.

Eine weitere vorteilhafte Ausführung der Erfindung besteht darin, dass der Betriebszustand eines Steckverbinders durch eine LED angezeigt wird, welche bevorzugt durch das Steckverbindergehäuse hindurchscheint.

Es ist weiterhin vorteilhaft, wenn der Abstand der Steckverbinder, bzw. die Größen der Koppelflächen bzw. die Signalstärke derart gewählt werden, dass auch durch einen Wasserfilm oder Eisfilm eine Signalübertragung möglich ist.

In einer weiteren Ausgestaltung der Erfindung kann eine Berührung der Kontaktflächen durch die Einbaugeometrie des Steckverbinders verhindert werden. Weiterhin ist es vorteilhaft wenn die Koppelflächen zum Schutz vor Umwelteinflüssen durch eine Deckschicht, welche beispielsweise aufgeklebt und/oder laminierten sein kann, geschützt werden. Hierbei hat diese Deckschicht eine möglichst große Dielektrizitätskonstante sowie bevorzugt eine hohe Schlagfestigkeit und eine geringe Benetzungsfähigkeit. Besonders bevorzugt umfasst sie PTFE, PEEK, Epoxy oder Keramik.

Eine bevorzugte Anwendung der erfindungsgemäße Steckverbinder liegt in der Übertragung von Informationen zwischen zwei Geräten bzw. zwischen einem Gerät und einem Anbauteil. Dies kann beispielsweise eine Eisenbahnkupplung, ein Stecker für Arbeitsgeräte wie Pistenraupen, Baumrücker, Traktoren, oder aber auch ein Stecker um Industriegeräte zu warten sein. Besonders vorteilhaft sind derartige Steckverbinder in staubigen und feuchten Umgebungen einsetzbar.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
- Figur 1: zeigt eine erfindungsgemäße Vorrichtung.
- Figur 2: zeigt einen vereinfachten Steckverbinder.
- Figur 3: zeigt die Gesamtschaltung eines Steckverbinders.
- Figur 4: zeigt die Gesamtschaltung zweier miteinander verbundener Steckverbinder.
- Figur 5: zeigt einen nicht erfindungsgemäßen Steckverbinder mit quadratischen Koppelflächen.
- Figur 6: zeigt einen Steckverbinder mit Kreisflächensegmenten und Masseflächen.
- Figur 7: zeigt einen Steckverbinder mit selbstjustierenden Koppelflächen.
- Figur 8: zeigt einen Steckverbinder mit selbst justierenden Koppelflächen.
- Figur 9: zeigt einen Steckverbinder mit einer Anordnung der Koppelflächen in unterschiedlichen Ebenen.

In Figur 1 ist eine erfindungsgemäße Vorrichtung dargestellt. Hierbei ist nur schematisch eine Sendekoppelfläche des Steckverbinders gezeigt. Der Steckverbinder ist hier bevorzugt rund ausgeführt, so dass die Koppelflächen auf einer Kreisfläche liegen. Es sind jeweils Paare von Koppelflächen vorgesehen, welche elektrisch miteinander verbunden sind und die spiegelsymmetrisch über den Kreisflächenmittelpunkt zueinander angeordnet sind. So sind beispielsweise die Koppelflächen 10 und 11 als Sendekoppelflächen positiv (TX+) mit dem Sendesignal und die Koppelflächen 12 und 13 als Sendekoppelflächen negativ (TX-) mit dem investierten Sendesignal belegt. Zum Empfang dienen die Koppelflächen 20 und 21 als Empfangskoppelflächen positiv (RX+) zum Empfang des Signals und die Koppelflächen 22 und 23 als Empfangskoppelflächen negativ (RX-) zum Empfang des invertierten Signals. Bevorzugt sind die einander entsprechenden Koppelflächen (10 und 11), (12 und 13), (20 und 21), (22 und 23) jeweils punktsymmetrisch bezogen auf den Mittelpunkt der Kreisfläche angeordnet. Durch die Anordnung der Koppelflächen auf einer Kreisfläche ergibt sich ein planare aufbaute Steckverbinders, wodurch dieser besonders einfach und robust wird. Hier können die Steckverbinder zur Kontaktierung um zwei Achsen, in der Zeichnung beispielsweise die horizontale und die vertikale Achse, gekippt werden.

Die Figur 2 zeigt einen vereinfachten Steckverbinder, bei dem nur die Koppelflächen 10,12 und 20,22 vorgesehen sind. Hierbei ergibt sich gegenüber dem vorhergehenden Steckverbinder ein vereinfachter Aufbau. Hier können die Steckverbinder zur Kontaktierung um eine Achse, in der Zeichnung beispielsweise die vertikale Achse, gekippt werden.

In der Figur 3 ist die Gesamtschaltung eines Steckverbinders dargestellt. Die beiden Empfangskoppelflächen 20,22 sind mit einem Empfänger 32 verbunden. Die Signale des Empfängers 32 können über einen optionalen Konverter 31 oder Treiber an den Ausgang geleitet werden. Signale vom Eingang des Steckverbinders werden über einen optionalen Konverter oder Verstärker an einen Sender 33 geführt. Dieser speist die Sendekoppelflächen 10 und 12.

Die Figur 4 zeigt die gesamte Schaltung zweier miteinander verbundener Steckverbinder. Der Steckverbinder 30 auf der rechten Seite ist mit einem Steckverbinder 30' auf der linken Seite verbunden. Die Signale eines Eingangs 34 werden über einen Sender 33 zu einer Sendekoppelfläche 10 für positive Signale sowie zu einer Sendekoppelfläche 12 für negative Signale geführt. Entsprechend ist der Steckverbinder 30' auf der linken Seite ausgeführt. Hier werden die Signale eines Eingangs 34' über einen Sender 33' zu einer Sendekoppelfläche 10' für positive Signale zu sowie zu einer Sendekoppelfläche 12' für negative Signale geführt. Hierbei sind die Sendekoppelflächen 10' und 12' mit den Empfangskoppelflächen 20 und 22 verkoppelt. Ebenso sind die Sendekoppelflächen 10 und 12 mit den Empfangskoppelflächen 20' und 22' verkoppelt, deren Signale von einem Empfänger 32' ausgewertet und über einen Ausgang 35' ausgegeben werden.

In der Figur 5 ist ein nicht erfindungsgemäßer Steckverbinder mit quadratischen Koppelflächen dargestellt. Die beiden Sendekoppelflächen 10,12 eines ersten Steckverbinders sind von einer Massefläche 36 umgeben. Die gegenüberliegenden Empfangskoppelflächen 20,22 eines zweiten Steckverbinders sind in der Fläche kleiner als die Sendekoppelflächen des ersten Steckverbinders. Wie dargestellt, können die Empfangskoppelflächen um das Maß 41 in beiden Richtungen entlang einer ersten Achse (X-Achse) sowie um das Maß 42 in beiden Richtungen entlang einer zweiten Achse (Y-Achse) verschoben werden, wobei sie immer noch ganzflächig von den Sendekoppelflächen überdeckt werden und somit die Koppelkapazität bzw. der Koppelfaktor unbeeinflusst bleibt. Diese Anordnung erlaubt somit eine relativ hohe Toleranz der Lage zweier Steckverbinder zueinander. Für einen bidirektionalen Steckverbinder sind zwei der hier gezeigten Anordnungen in umgekehrter Richtung zu verwenden. Grundsätzlich ist es bevorzugt, die Empfangskoppelflächen kleiner als die Sendekoppelflächen zu machen, um ein gutes Signal/Rauschverhältnis am Empfänger zu erhalten. Für eine geringe Störabstrahlung ist es bevorzugt, die Sendekoppelflächen kleiner als die Empfangskoppelflächen zu machen. Grundsätzlich kann zumindest eine der Flächen nahezu beliebig klein gemacht werden, solange das zu übertragende Signal ausreichend groß ist. Es können auch insbesondere spitzenförmige Kontaktstifte zur Kontaktierung wenigstens einer der Flächen eingesetzt werden.

In der Figur 6 ist ein weiterer Steckverbinder mit Kreisflächensegmenten und Masseflächen dargestellt. Den Sendekoppelflächen 10,11, 12,13 stehen Empfangskoppelflächen 20,21, 22,23 gegenüber. Die Sendekoppelflächen sind von einer Massefläche umgeben. Hier ergibt sich eine rotationssymmetrische Anordnung, wobei Lagetoleranzen sowohl lateral in zwei Achsen als auch rotatorisch zulässig sind.

In der Figur 7 ist ein Steckverbinder mit Zwangssymmetrierindern Koppelflächen offenbart. Hier sind jeweils die Koppelflächen 12 und 13 sowie 10 und 11 eines zweiten Steckverbinders parallel geschaltet. Sie überdecken die darunter liegenden entsprechenden Koppelflächen eines ersten Steckverbinders sowie die Massefläche, welche die Koppelflächen des ersten Steckverbinders umschließt. Ergibt sich nun eine parallele Verschiebung der beiden Steckverbinder gegeneinander, so wird beispielsweise die Überdeckung der Koppelflächen 12 mit der Massefläche größer, während die Überdeckung der Koppelflächen 13 mit der Massefläche im gleichen Maße abnimmt. Somit tritt eine Kompensation ein.

Die Figur 8 zeigt zwei Steckverbinder mit selbst justierenden Koppelflächen. Die Koppelflächen 10 und 20 bzw. 10' und 20' sind auf Trägern wie beispielsweise Leiterplatten 50 bzw. 50' angeordnet. Weiterhin sind Permanentmagnete 51,52 sowie 51', 52' mit den Trägern verbunden, so dass sich diese bei Annäherung der Magnete aneinander ausrichten. Bevorzugt sind noch Mittel zur Begrenzung des Weges der Bewegung innerhalb des Steckers vorgesehen. Vorteilhafterweise ist auch noch ein Mittel zur Lagerung bzw. Dämpfung wie beispielsweise eine Flüssigkeit, besonders bevorzugt ein Öl im Inneren des Steckverbinders. Dies kann auch die thermische Ableitung verbessern. Wie hier beschrieben, können die Koppelflächen innerhalb der Steckverbinder durch Magnete ausgerichtet werden. Dabei spielt die exakte Position der Steckverbinder selbst zueinander keine Rolle. Alternativ hierzu bzw. zusätzlich können die Steckverbinder selbst auch durch Magnete ausgerichtet werden.

Die Figur 9 zeigt einen Steckverbinder mit einer Anordnung der Koppelflächen in unterschiedlichen Ebenen. Hierdurch kann die Übersprechdämpfung deutlich verbessert werden. Zudem kann auch eine Polarisierung des Steckverbinders und somit ein mechanischer Schutz gegenüber falschem Stecken erreicht werden.

### Bezugszeichenliste

- 10, 11: Sendekoppelfläche positiv TX+
- 12, 13: Sendekoppelfläche negativ TX-
- 20, 21: Empfangskoppelfläche positiv RX+
- 22, 23: Empfangskoppelfläche negativ RX-
- 30: Steckverbinder
- 31: Konverter
- 32: Empfänger
- 33: Sender
- 34: Eingang
- 35: Ausgang
- 36: Masse
- 41: Verschiebung in X-Richtung
- 42: Verschiebung in Y-Richtung
- 50: Träger
- 51,52: Magnete

## Patentansprüche

1. Kontaktloser Steckverbinder (30) zur Übertragung hochfrequenter Signale umfassend wenigstens ein Paar kapazitiver Koppelflächen (10, 12) zur differenziellen Übertragung eines nicht invertierten Signals sowie eines invertierten Signals,
**dadurch gekennzeichnet, dass**
der Steckverbinder (30) hermaphroditisch ist,
die Koppelflächen als Kreisflächensegmente ausgeführt sind, und die beiden Koppelflächen des wenigsten einen Paares achsensymmetrisch angeordnet sind.

2. Kontaktloser Steckverbinder (30) nach Anspruch 1,
**dadurch gekennzeichnet, dass**
die kapazitiven Koppelflächen punktsymmetrisch angeordnet sind.

3. Kontaktloser Steckverbinder (30) nach einem der vorhergehenden Ansprüche,
**dadurch gekennzeichnet, dass**
der Steckverbinder rund ist, wobei wenigstens ein erstes Kreisflächensegment dem nicht invertierten Signal und wenigstens ein zweites Kreisflächensegment dem invertierten Signal zugeordnet ist, wobei die Koppelflächen punktsymmetrisch zum Kreismittelpunkt des runden Steckverbinders angeordnet sind.

4. Kontaktloser Steckverbinder (30) nach einem der vorhergehenden Ansprüche,
**dadurch gekennzeichnet, dass**
der Steckverbinder wenigstens einen Sender (33) und/oder einen Empfänger (32) umfasst, der mit Koppelflächen verbunden ist.

5. Kontaktloser Steckverbinder (30) nach einem der vorhergehenden Ansprüche,
**dadurch gekennzeichnet, dass**
zur Übertragung eines nicht invertierten Signals sowie eines invertierten Signals jeweils zwei parallel geschaltete Koppelflächen vorgesehen sind.

6. Kontaktloser Steckverbinder (30) nach einem der vorhergehenden Ansprüche,
**dadurch gekennzeichnet, dass**
die Koppelflächen auf unterschiedlichen Ebenen angeordnet sind.

7. Kontaktloser Steckverbinder (30) nach einem der vorhergehenden Ansprüche,
**dadurch gekennzeichnet, dass**
die Koppelflächen auf einer Kreisfläche angeordnet sind.

8. Kontaktloser Steckverbinder (30) nach einem der vorhergehenden Ansprüche,
**gekennzeichnet durch** einen Sender (33), mit dem Sender (33) verbundene Sendekoppelflächen (10,11, 12,13), einem Empfänger (32) und mit dem Empfänger (32) verbundene Empfangskoppelflächen (20,21, 22,23) und **dadurch, dass**
die Sendekoppelflächen (10,11, 12,13) eine größere Fläche als die Empfangskoppelflächen (20,21, 22,23) aufweisen.

9. Kontaktloser Steckverbinder (30) nach einem der Ansprüche 1 bis 7,
**gekennzeichnet durch** einen Sender (33), mit dem Sender (33) verbundene Sendekoppelflächen (10,11, 12,13), einem Empfänger (32) und mit dem Empfänger (32) verbundene Empfangskoppelflächen (20,21, 22,23) und **dadurch, dass**
die Sendekoppelflächen (10,11, 12,13) eine kleinere Fläche als die Empfangskoppelflächen (20,21, 22,23) aufweisen.

10. Kontaktloser Steckverbinder (30) nach einem der vorhergehenden Ansprüche,
**dadurch gekennzeichnet, dass**
Magnete zur Ausrichtung zweier Steckverbinder vorgesehen sind.

11. Kupplung für Schienenfahrzeuge mit wenigstens einem Steckverbinder nach wenigstens einem der vorhergehenden Ansprüche.

## Claims

1. Contactless connector (30) for transmitting high-frequency signals comprising at least a pair of capacitive coupling surfaces (10, 12) for differential transmission of a non-inverted signal as well as an inverted signal,
**characterized in that**
the connector (30) is hermaphroditic,
the coupling surfaces are designed as circular surface segments, and the two coupling surfaces of the at least one pair are arranged axial-symmetrically.

2. Contactless connector (30) according to claim 1,
**characterized in that**
the capacitive coupling surfaces are arranged point-symmetrically.

3. Contactless connector (30) according to one of the preceding claims,
**characterized in that**
the connector is circular, wherein at least a first circular surface segment is assigned to the non-inverted signal and at least a second circular surface segment is assigned to the inverted signal, wherein the coupling surfaces are point-symmetrical to the circle center of the circular connector.

4. Contactless connector (30) according to one of the preceding claims,
**characterized in that**
the connector comprises at least a transmitter (33) and/or a receiver (32) which is connected to coupling surfaces.

5. Contactless connector (30) according to one of the preceding claims,
**characterized in that**
for transmission of a non-inverted signal and an inverted signal,
respectively two coupling surfaces connected in parallel are provided.

6. Contactless connector (30) according to one of the preceding claims,
**characterized in that**
the coupling surfaces are arranged on different levels.

7. Contactless connector (30) according to one of the preceding claims,
**characterized in that**
the coupling surfaces are arranged on a circular surface.

8. Contactless connector (30) according to one of the preceding claims,
**characterized by**
a transmitter (33), transmitting coupling surfaces (10, 11, 12, 13) connected to the transmitter (33), a receiver (32), and receiving coupling surfaces (20, 21, 22, 23) connected to the receiver (32), and **characterized in that**
the transmitting coupling surfaces (10, 1112, 13) have a larger surface than the receiving coupling surfaces (20, 21, 22, 23).

9. Contactless connector (30) according to one of claims 1 to 7,
**characterized by**
a transmitter (33), transmitting coupling surfaces (10, 1112, 13) connected to the transmitter (33), a receiver (32), and receiving coupling surfaces (20, 21, 22, 23) connected to the receiver (32), and
**characterized in that**
the transmitting coupling surfaces (10, 1112, 13) have a smaller surface than the receiving coupling surfaces (20, 21, 22, 23).

10. Contactless connector (30) according to one of the preceding claims,
**characterized in that**
magnets for alignment of two connectors are provided.

11. Coupling for rail vehicles with at least one connector according to at least one of the preceding claims.

## Revendications

1. Connecteur enfichable sans contact (30) pour la transmission de signaux à haute fréquence, comprenant au moins une paire de surfaces de couplage (10, 12) capacitives pour la transmission différentielle d'un signal non inversé et d'un signal inversé, **caractérisé en ce que** le connecteur enfichable (30) est hermaphrodite, les surfaces de couplage sont réalisées comme des segments de surface circulaire et les deux surfaces de couplage de l'au moins une paire sont disposées de façon symétrique par rapport à l'axe.

2. Connecteur enfichable sans contact (30) selon la revendication 1 **caractérisé en ce que** les surfaces de couplage capacitives sont disposées selon une symétrie ponctuelle.

3. Connecteur enfichable sans contact (30) selon l'une des revendications précédentes, **caractérisé en ce qu'**il est rond, au moins un premier segment de surface circulaire étant affecté au signal non inversé et au moins un deuxième segment de surface circulaire au signal inversé, les surfaces de couplage étant disposées selon une symétrie ponctuelle par rapport au centre du cercle du connecteur enfichable rond.

4. Connecteur enfichable sans contact (30) selon l'une des revendications précédentes, **caractérisé en ce qu'**il comprend au moins un émetteur (33) et/ou un récepteur (32) qui est relié à des surfaces de couplage.

5. Connecteur enfichable sans contact (30) selon l'une des revendications précédentes, **caractérisé en ce que** deux surfaces de couplage montées en parallèle sont prévues pour transmettre un signal non inversé et autant pour un signal inversé.

6. Connecteur enfichable sans contact (30) selon l'une des revendications précédentes, **caractérisé en ce que** les surfaces de couplage sont disposées dans des plans différents.

7. Connecteur enfichable sans contact (30) selon l'une des revendications précédentes, **caractérisé en ce que** les surfaces de couplage sont disposées sur une surface circulaire.

8. Connecteur enfichable sans contact (30) selon l'une des revendications précédentes, **caractérisé en ce qu'**il comprend un émetteur (33), des surfaces de couplage d'émission (10,11, 12,13) reliées à l'émetteur (33), un récepteur (32) et des surfaces de couplage de réception (20,21, 22,23) reliées au récepteur (32) et **en ce que** les surfaces de couplage d'émission (10,11, 12,13) ont une plus grande aire que les surfaces de couplage de réception (20,21, 22,23).

9. Connecteur enfichable sans contact (30) selon l'une des revendications 1 à 7, **caractérisé en ce qu'**il comprend un émetteur (33), des surfaces de couplage d'émission (10,11, 12,13) reliées à l'émetteur (33), un récepteur (32) et des surfaces de couplage de réception (20,21, 22,23) reliées au récepteur (32) et **en ce que** les surfaces de couplage d'émission (10,11, 12,13) ont une plus petite aire que les surfaces de couplage de réception (20,21, 22,23).

10. Connecteur enfichable sans contact (30) selon l'une des revendications précédentes, **caractérisé en ce que** des aimants sont prévus pour l'alignement de deux connecteurs enfichables.

11. Attelage pour véhicules ferroviaires comprenant au moins un connecteur enfichable selon l'une au moins des revendications précédentes.
